# EUROPÄISCHE PATENTSCHRIFT

(11) **EP 0 111 705 B1**
(45) Veröffentlichungstag und Bekanntmachung des Hinweises auf die Patenterteilung: **27.01.1988**
(21) Anmeldenummer: 83110947.5
(22) Anmeldetag: 03.11.1983
(51) Int. Cl.: G09F 15/00, G09F 7/18

(54) **Vorrichtung zur Halterung von Plakaten od.dgl.**
Device for mounting posters or the like
Dispositif de support pour affiches et similaires

(30) Priorität: 22.12.1982 DE 3247438
(43) Veröffentlichungstag der Anmeldung: 27.06.1984
(73) Patentinhaber: Trautwein GmbH & Co, 45659 Recklinghausen (DE)
(72) Erfinder: Abels, Walter, D-4630 Bochum 6 (DE)
(74) Vertreter: Spalthoff, Adolf, Dipl.-Ing.

(56) Entgegenhaltungen:
- DE-A- 2 062 466
- FR-A- 2 342 534
- GB-A- 868 268
- US-A- 3 386 198

## Beschreibung

Die Erfindung betrifft eine Vorrichtung zur Halterung von Plakaten od.dgl., welche mindestens an zwei einander gegenüberliegenden Seiten einen Rahmen aufweist, welcher aus einem Profilunterteil und einem an diesem schwenkbar angeordneten Profiloberteil besteht. Derartige Vorrichtungen, welche vielfach als sog. Aufsteller Verwendung finden, sind an sich her bekannt durch die US-A- 3 310 901. Bei dieser bekannten Ausführung sind zwischen Ober- und Unterteil Blattfedern eingesetzt, welche bewirken, dass das Oberteil sowohl in seiner Schliessstellung als auch in seiner Offenstellung durch die Kraft der Federn gehalten ist. Das Einlegen eines Plakates od.dgl. erfolgt in der Offenstellung des Oberteils der umlaufend angeordneten Rahmen. Durch Verschwenken der Oberteile in ihre Schliesslagen werden die Randbereiche des Plakates durch von den Stirnseiten der Oberteile auf die Unterteile ausgeübte Kräfte durch Klemmung gehalten. Nachteilig erweist sich hierbei, dass die Klemmkraft nicht gross genug ist, um ein sicheres Festhalten der Plakate od.dgl. zu gewährleisten. Insbesondere dann nicht, wenn Windbelastungen auftreten. In diesem Fall werden die Plakate aus ihren Rahmen herausgerissen, was eine vorzeitige Zerstörung mit sich bringt.

Von diesem Stand der Technik ausgehend liegt der Erfindung die Aufgabe zugrunde, unter Vermeidung vorerwähnter Nachteile eine Vorrichtung zur Halterung von Plakaten od.dgl. der eingangs genannten Art zu schaffen, welche nicht nur in einfacher Weise ausgebildet und zu handhaben ist, sondern darüber hinaus eine sichere Halterung der eingespannten Plakate od.dgl. gewährleisten.

Gemäss der Erfindung wird dies dadurch erreicht, dass das Profil unterteil und das Profiloberteil an ihren einander zugekehrten Innenseiten mit Lagern ausgerüstet sind, in denen die Enden zweier einarmiger Hebel schwenkbar gelagert sind, welche mittels eines Gelenks miteinander verbunden sind, welches ein Lager aufweist, welches mit einer in seiner Winkellage der Unterseite des Unterteils zugeordneten Spannpratze versehen ist. Um eine einwandfreie Lagerung zu bewirken, sind mindestens zwei derartige Kniehebel über die Länge eines Rahmenschenkels vorgesehen. Für eine einwandfreie Festlegung des einzuspannenden Plakats od.dgl. genügen zwar zwei Rahmenschenkel an zwei einander gegenüberliegenden Seiten, jedoch ergibt sich eine optimale Anordnung bei vier umlaufend angeordneten Rahmenschenkeln, die sich zu einem in sich geschlossenen Rahmen, dessen Schenkel auf Gehrung geschnitten sind, ergänzen. Sämtliche Teile der erfindungsgemässen Vorrichtung sind aus stranggepresstem Material hergestellt, wobei diese in axialer Richtung ineinander schiebbar sind, so dass sich eine sehr einfache Montage ergibt. Durch die am Gelenk des Kniehebels vorgesehene Spannpratze wird beim Schliessen des Oberteils eine Kraft auf das Unterteil ausgeübt, welche den dazwischen befindlichen Randbereich eines Plakats od.dgl. einspannt, so dass dieses gegen unbeabsichtigtes Lösen gesichert ist.

Das Lager des Unterteils befindet sich am freien Ende eines vorragenden Steges, während das des Oberteils im unteren Bereich der vorderen Stirnseite vorgesehen ist.

Gemäss einem weiteren Merkmal der Erfindung sind die Hebel des Kniegelenks in ihrer Länge derart bemessen und deren Lager so angeordnet, dass beim Schliessen des Oberteils zunächst der eine Eckbereich der Spannpratze auf der Unterseite des Unterteils aufsetzt und dann bis zum Erreichen der Endlage des Oberteils diese eine Schwenkbewegung bis in ihre waagerechte Lage ausführt. Die Schwenkbewegung bewirkt ein Straffen des Plakats in dessen Endbereichen, während in der waagerechten Lage der Spannpratzen die Klemmkraft voll wirksam ist.

Nach einem weiteren Merkmal der Erfindung ist mindestens an einer Seite eines Kniehebels eine Spannfeder mit ihren beiden Enden in das Lager des Unterteils und das des Oberteils eingesetzt. Auf diese Weise wird verhindert, dass bei senkrechter Aufstellung die Kniehebel nach unten rutschen können.

Ein Ausführungsbeispiel der Erfindung ist an Hand der Zeichnungen näher erläutert, und zwar zeigt:
Figur 1 eine geschnittene Seitenansicht eines Rahmenschenkels im geschlossenen Zustand,
Figur 2 die gleiche Darstellung wie Figur 1, jedoch mit eingezeichneter Offen- und Zwischenstellung des Oberteils,
Figur 3 eine Draufsicht auf einen Teil des Rahmenschenkels und
Figur 4 eine geschnittene Seitenansicht gemäss der Linie 111-111 der Figur 3.

Mit 1 ist das Profilunterteil und mit 2 das Profiloberteil bezeichnet, welche über das Gelenk 3 schwenkbar miteinander verbunden sind. Das Profilunterteil 1 und das Profiloberteil 2 sind an ihren einander zugekehrten Innenseiten mit Lagern 5, 6 ausgerichtet. In den Lagern 5, 6 sind die entsprechend gestalteten Enden 7, 8 zweier einarmiger Hebel 9, 10 schwenkbar angeordnet. Die Hebel 9, 10 sind mittels des Gelenks 11 miteinander verbunden, so dass diese einen Kniehebel bilden. Das Lager 5 des Unterteils 1 befindet sich am freien Ende eines vorragenden Stegs 12, während sich das Lager 6 des Oberteils 2 im unteren Bereich der vorderen Stirnseite 13 des Oberteils 2 befindet. Das Lager 14 des Gelenks 11 ist mit einer in seiner Wirklage der Unterseite 15 des Unterteils 1 zugeordneten Spannpratze 16 versehen.

Die Hebel 9, 10 sind in ihrer Länge derart bemessen und deren Lager 5, 6, 11 sind so angeordnet, dass beim Schliessen des Oberteils 2 zunächst der eine Eckbereich der Spannpratze 16 auf der Unterseite 15 des Unterteils 2 aufsetzt und dann, bis zum Erreichen der Endlage des Oberteils 2, diese eine Schwenkbewegung bis in ihre waagerechte Lage ausführt.

Die einzelnen Stellungen des Oberteils 2 sind besonders aus Figur 2 ersichtlich. In diese ist gestrichelt die Offenstellung des Oberteils 2 eingezeichnet und punktiert eine Zwischenstellung des Oberteils, in welcher die Spannpratze 16 mit ihrem Eckbereich auf der Unterseite 15 des Unterteils 2 aufsitzt, wobei in Figur 2 ein eingelegtes Plakat 17 sichtbar ist.

Bei Erreichen der punktiert eingezeichneten Zwischenstellung sitzt der Eckbereich der Spannpratze 16 auf dem Plakat auf. Durch Druck auf das Oberteil 2 führt die Spannpratze 16 eine Schwenkbewegung aus, wobei sich der Abstand zwischen der Mittenachse des Endes 7 des Hebels 9 und der Mittenachse des Endes 8 des Hebels 10 um den Betrag der elastischen Verformung grösser ist als das konstruktiv vorgegebene Mass zwischen den Mittenachsen der Enden 7, 8 der Hebel 9, 10 und der Mittenachsen des Gelenks 3 und des Endes 8. Zwischen dem Auflagepunkt im Eckbereich der Spannpratze 16 und den Mittenlängsachsen der Lager 5,7, 6, und 11 entsteht eine Spannkraft, die vom Profiloberteil 2 über das Lager 3 in das Profilunterteil 1 geleitet wird. Durch den auf das Profiloberteil ausgeübten Schliessdruck wird im Auflagepunkt im Eckbereich der Spannpratze 16 eine dem Schliessdruck entgegengerichtete Stützkraft hervorgerufen, die über das Gelenk 11 in axialer Richtung der Hebel 9 und 10 in das System eingeleitet wird.

Da die Mittenlängsachse des Lagers 6, 8 unterhalb des Drehpunktes des Lagers 3 liegt und sich das Hebelsystem im Lager 5, 7 abstützt, dessen Drehpunkt wiederum oberhalb dem des Lagers 3 liegt, entsteht im Drehpunkt des Lagers 6, 8 ein Drehmoment um den Drehpunkt des Lagers 3, welches das Profiloberteil 2 schliesst und in geschlossener Stellung unter Schliessspannung hält.

Während bei der Schliessbewegung aus der in Figur 2 punktiert eingezeichneten Zwischenlage in die Schliesslage der Drehpunkt des Lagers 6, 8 einen bestimmten Weg zurücklegt, dreht sich der Hebel 10 im Drehpunkt des Lagers 6, 8, der sich nur geringfügig in Richtung auf das Profilunterteil 1 bewegt, um einen bestimmten Winkel. Dies bewirkt, dass das Plakat 17 nach links in der Zeichnung angezogen und gespannt wird. In der Endstellung hat der Auflagepunkt einen sog. Spannweg zurückgelegt, welcher bewirkt, dass das Plakat 17 absolut plan gespannt ist. Das Kniehebelsystem 5-11 ist im Auflagepunkt der Spannpratze 16 abgestützt und leitet die Spannkraft in das Profilsystem ein. Diese Stützkraft dient auch gleichzeitig zum Festspannen des Plakats 17.

Da das Kniehebelsystem 5-11 nur im geschlossenen Zustand des Profiloberteils 2 die Schliesskraft erzeugt, im geöffneten Zustand jedoch spannungslos bleibt, sind zusätzliche Federelemente 18, 19 vorgesehen, deren Enden sich in den Lagern 5, 6 des Unterteils 1 sowie des Oberteils 2 abstützen, wie insbesondere aus Figur 4 hervorgeht. Die Drehpunkte der Lager 3,5,7 und 6, 8 sind so aufeinander abgestimmt, dass eine Feder, die zwischen den Drehpunkten 5, 7 und 6, 8 eingespannt ist, sowohl im geschlossenen als auch im geöffneten Zustand des Profiloberteils 2 eine Haltekraft erzeugt, die die jeweilige Stellung fixiert. Ausserdem sichern die Federn 18, 19 die Kniehebelsystems 5-11 gegen Verrutschen, wenn die Rahmenschenkel sich in senkrechter Lage befinden sollten.

## Patentansprüche

1. Vorrichtung zur Halterung von Plakaten od.dgl., welche mindestens an zwei einander gegenüberliegenden Seiten einen Rahmenschenkel aufweist, welcher aus einem Profilunterteil (1) und einem an diesem schwenkbar angeordneten Profiloberteil (2) besteht, dadurch gekennzeichnet, dass das Profilunterteil (1) und das Profiloberteil (2) an ihren einander zugekehrten Innenseiten mit Lagern (5, 6) ausgerüstet sind, in denen die Enden (7, 8) zweier einarmiger Hebel (9, 10) schwenkbar gelagert sind, welche mittels eines Gelenks (11) miteinander verbunden sind, welches ein Lager (14) aufweist, welches mit einer in seiner Winkellage der Unterseite (15) des Unterteils (1) zugeordneten Spannpratze (16) versehen ist.

2. Vorrichtung nach Anspruch 1, dadurch gekennzeichnet, dass das Lager (5) des Unterteils (1) sich am freien Ende eines vorragenden Stegs (12) befindet.

3. Vorrichtung nach Anspruch 1 oder 2, dadurch gekennzeichnet, dass das Lager (6) des Oberteils (2) im unteren Bereich der vorderen Stirnseite (13) des Oberteils (2) vorgesehen ist.

4. Vorrichtung nach Anspruch 1 oder einem der vorhergehenden, dadurch gekennzeichnet, dass die Hebel (9, 10) in ihrer Länge derart bemessen und deren Lager (5, 7, 6, 8, 11) so angeordnet sind, dass beim Schliessen des Oberteils (2) zunächst der Eckbereich der Spannpratze (16) auf der Unterseite (15) des Unterteils (1) aufsetzt und dann, bis zum Erreichen der Endlage des Oberteils 2, diese eine Schwenkbewegung bis in ihre waagerechte Lage ausführt.

5. Vorrichtung nach Anspruch 1 und/oder einem der vorhergehenden, dadurch gekennzeichnet, dass mindestens zwei Kniehebel (5-11) über die Länge eines Rahmenschenkels (1, 2) vorgesehen sind.

6. Vorrichtung nach Anspruch 1 und/oder einem der vorhergehenden, dadurch gekennzeichnet, dass mindestens an einer Seite eines Kniehebels (5-11) eine Spannfeder (18, 19) mit ihren beiden Enden in das Lager (5) des Unterteils (1) und das Lager (6) des Oberteils (2) eingesetzt ist.

## Claims

1. Device for supporting bill boards or the like, having at least on two opposite sides a frame member which consists of a bottom profiled part (1) and, disposed pivotally thereon, an upper profiled part (2), characterised in that the bottom profiled part (1) and the upper profiled part (2) are on their mutually facing insides, fitted with bearings (5, 6) in which are privotally mounted the ends (7, 8) of two singlearmed levers (9, 10) which are connected to each other by a hinge (11) comprising a bearing (14) provided with a clamping claw (16) which in its angled position is associated with the underside (15) of the bottom part (1).

2. Device according to Claim 1, characterised in that the bearing (5) of the bottom part (1) is disposed at the free end of a projecting web (12).

3. Device according to Claim 1 or 2, characterised in that the bearing (6) of the upper part (2) is provided in the bottom region of the front end face (13) of the upper part (2).

4. Device according to Claim 1 or one of the preceding Claims, characterised in that the levers (9, 10) are in their length so dimensioned and in that their bearings (5, 6, 7, 8, 11) are so disposed that upon closure of the upper part (2) firstly the corner portion of the clamping claw (16) is applied to the underside (15) of the bottom part (1) and then, until the extreme position of the upper part (2) is reached, it performs a pivoting movement until it is in its horizontal position.

5. Device according to Claim 1 and/or one of the preceding Claims, characterised in that at least two angled levers (5 to 11) are provided which extend over the length of a frame member (1, 2).

6. Device according to Claim 1 and/or one of the preceding Claims, characterised in that at least on one side of an angled lever (5 to 11) a clamping spring (18, 19) has both its ends inserted into the bearing (5) of the bottom part (1) and the bearing (6) of the upper part (2).

## Revendications

1. Dispositif pour le support d'affiches ou analogues, ce dispositif présentant au moins sur deux faces se faisant face un côté de cadre qui est composé d'une partie inférieure (1) de profilé et d'une partie supérieure (2) de profilé disposée de manière pivotante sur la partie inférieure, caractérisé en ce que la partie inférieure (1) de profilé et la partie supérieure (2) de profilé sont pourvues, sur leurs faces intérieures se faisant face, de paliers (5, 6), dans lesquels sont logés de manière pivotante les extrémités (7, 8) de deux leviers (9, 10) à bras unique, ces leviers étant reliés l'un à l'autre au moyen d'une articulation (11) qui comporte un palier (14), ce palier étant pourvu d'une griffe de serrage (16) qui est associée, dans la position angulaire du palier, à la face inférieure (15) de la partie inférieure (1).

2. Dispositif selon la revendication 1, caractérisé en ce que le palier (5) de la partie inférieure (1) se trouve à l'extrémité libre d'une ailette (12) faisant saillie.

3. Dispositif selon la revendication 1 ou 2, caractérisé en ce que le palier (6) de la partie supérieure (2) est prévu dans la zone inférieure de la face frontale avant (13) de la partie supérieure (2).

4. Dispositif selon la revendication 1 ou l'une des revendications précédentes, caractérisé en ce que la longueur des leviers (9, 10) est dimensionnée et leurs paliers (5, 7, 6, 8, 11) sont disposés de manière que, lors de la fermeture de la partie supérieure (2), la zone de coin de la griffe de serrage (16) se pose tout d'abord sur la face inférieure (15) de la partie inférieure (1) et qu'ensuite cette griffe exécute un mouvement pivotant jusqu'à sa position horizontale, jusqu'à ce que la position finale de la partie supérieure (2) soit atteinte.

5. Dispositif selon la revendication 1 et/ou l'une des revendications précédentes, caractérisé en ce qu'au moins deux leviers à genouillère (5-11) sont prévus sur la longueur d'un côté de cadre (1, 2).

6. Dispositif selon la revendication 1 et/ou l'une des revendications précédentes, caractérisé en ce qu'au moins sur une face d'un levier à genouillère (5-11) est inséré un ressort de rappel (18, 19) avec ses deux extrémités dans le palier (5) de la partie inférieure (1) et dans le palier (6) de la partie supérieure (2).
